# EUROPÄISCHE PATENTANMELDUNG

(11) **EP 2 113 481 A1**
(43) Veröffentlichungstag der Anmeldung: **04.11.2009**
(21) Anmeldenummer: 09005547.6
(22) Anmeldetag: 20.04.2009
(51) Int. Cl.: B66C 23/80, B66C 23/90

(54) **Mobilkran mit einer Kranüberwachungseinrichtung**

(30) Priorität: 30.04.2008 DE 102008021627
(71) Anmelder: Liebherr-Werk Ehingen GmbH, 89584 Ehingen (DE)
(72) Erfinder: Morath, Erwin, 89584 Lauterach (DE); Abel, Peter, 88512 Mengen (DE)
(74) Vertreter: Laufhütte, Dieter

(57) **Zusammenfassung**

Die Erfindung betrifft einen Mobilkran (10) mit mindestens einer Speichereinheit, in der für verschiedene Kranparameter Grenzkurven oder Grenzwerte gespeichert sind, die zur Gewährleistung der Sicherheit beim Kranbetrieb nicht oder nur unter Angabe eines Alarmsignals überschritten werden dürfen, sowie mit Mitteln zur Gewährleistung der Kransicherheit, die derart ausgeführt sind, dass sie die einzelnen Grenzwerte der verschiedenen Parameter auf Überschreitung überwachen und mit Mitteln zur Überprüfung der aktuellen Stellung der aus- und einfahrbaren Stützen (20), die zur Abstützung des Mobilkrans dienen. Erfindungsgemäß sind Mittel vorgesehen, die abhängig von der erreichten Istposition der Abstützzylinder (30) die Kippkante des Mobilkrans als Grenzwert ermitteln. Weiterhin sind Mittel vorgesehen, die abhängig von den einzelnen Parametern des Mobilkranes und der aufgenommenen Last ermitteln, ob der Betriebszustand des Mobilkrans innerhalb dieses Grenzwertes liegt.

## Beschreibung

Die Erfindung betrifft einen Mobilkran mit einer Überlastsicherung nach dem Oberbegriff des Anspruchs 1.

Bei der Überlastsicherung von Kranen wird heute üblicherweise für unterschiedliche Krankonfigurationen eine Grenzkurve gespeichert, die während des Kranbetriebes auf Überschreiten hin überwacht wird. Für die Kransicherheit relevante Parameter sind beispielsweise die Bauteilfestigkeit von Auslegersystemen, Hubseilen, Drehkranz, Verstellzylindern, mechanischen Verbindungen etc. einerseits und die Standsicherheit des Krans andererseits. Zu jedem dieser Parameter existieren Grenzkriterien, von denen das Minimum die genannte Grenzkurve bildet, die in einer Speichereinheit des Kranes abgelegt ist und die während des Kranbetriebes auf Überschreitung hin überwacht wird.

Nachteilig bei derartigen Überlastsicherungen ist es, dass für jede denkbare Krankonfiguration und jede mögliche Abstützposition einschließlich der aus- und einfahrbaren Stützen eine eigene Grenzkurve bzw. Traglasttabelle gespeichert werden muß, was vergleichsweise aufwendig ist.

Gemäß der DE 20 2006 017 730 A1 ist es nun vorgesehen, dass in der Speichereinheit für verschiedene Parameter des Kranes einzelne Grenzkurven oder Grenzwerte gespeichert sind, die zur Gewährleistung der Sicherheit des Kranbetriebes nicht oder nur unter Abgabe eines Signals überschritten werden dürfen. Im Unterschied zum vorgenannten Stand der Technik werden somit Einzelgrenzkurven, beispielsweise die zulässige Traglast, für die Parameter Auslegerfestigkeit, Hubseilfestigkeit, Standsicherheit etc., gespeichert. Die Mittel zur Gewährleistung der Kransicherheit sind derart ausgeführt, dass sie diese einzelnen Grenzkurven oder auch Grenzwerte der verschiedenen Parameter auf Überschreitung oder Annäherung überwachen. Der Vorteil dieser Lösung bestand bereits darin, dass sich die Menge der zu speichernden Daten bzw. der Traglasttabellenumfang reduzieren läßt, da sich nicht stets mit jeder Änderung einer Konfiguration der Bauteile Grenzkriterien ändern müssen.

Aus der DE 10 2005 035 729 A1 ist ein Verfahren zum Betreiben eines Krans bekannt, dessen zulässige Traglast von einem oder mehreren veränderbaren Parametern abhängt. Danach ist es vorgesehen, dass die Veränderung der Parameter derart vorgenommen wird, dass die Geschwindigkeit der Parameterveränderung kontinuierlich oder stufenweise verringert wird, bevor ein Parameterwert erreicht wird, bei dem die zulässige Traglast der tatsächlichen Traglast entspricht. Hier erfolgt also kein schlagartiges bzw. ruckartiges Anhalten aus voller Verstellgeschwindigkeit, sondern ein kontinuierliches oder stufenweises Abbremsen.

Schließlich ist aus der DE 10 2007 055 535 A1 ein Mobilkran mit aus- und einfahrbaren Stützen zur Abstützung des Mobilkrans bekannt. Hier wird vorgeschlagen, dass der Mobilkran Erfassungsmittel zur Erfassung der Stützkräfte in den Abstützzylindern sowie eine Steuereinrichtung aufweist, die mit den Erfassungsmitteln in Verbindung steht und die derart ausgeführt ist, dass sie das Ausfahren und/oder das Einfahren der Abstützzylinder in Abhängigkeit von den mittels der Erfassungsmittel erfaßten Stützkräften oder Parametern steuert.

Mit der bekannten Überlastsicherung kann also ein Mobilkran bereits die Länge des Auslegers, die Ausladung, den Winkel des Auslegers und andere Betriebsparameter in Abhängigkeit von dem angehängten Gewicht bestimmen, wobei hier die verschiedenen Festigkeitswerte gemäß der Traglasttabelle und auch die Standsicherheit für einen bestimmten Zustand der Abstützung berücksichtigt werden. Im realen Einsatz ergibt es sich aber häufig, dass die Stützen der Abstützung des Mobilkrans nicht in die definierten Sollpositionen verfahren werden können. Hierfür sind beispielsweise ungenügende Platzverhältnisse beim Aufbau des Mobilkranes verantwortlich.

Aufgabe der Erfindung ist es, einen gattungsgemäßen Mobilkran derart weiterzubilden, dass eine Überlastsicherung bereitgestellt wird, die beliebige Abstützgeometrien des Mobilkrans berücksichtigt.

Erfindungsgemäß wird diese Aufgabe durch die Kombination der Merkmale des Anspruchs 1 gelöst. Demnach weist der Mobilkran mindestens eine Speichereinheit auf, in der für verschiedene Kranparameter Grenzkurven oder Grenzwerte gespeichert sind, die zur Gewährleistung zur Sicherheit des Kranbetriebs nicht oder nur unter Angabe eines Alarmsignals überschritten werden dürfen. Weiterhin sind Mittel zur Gewährleistung der Kransicherheit vorgesehen, die derart ausgeführt sind, dass sie die einzelnen Grenzwerte der verschiedenen Parameter auf Überschreitung überwachen. Schließlich sind Mittel enthalten, über die die aktuelle Stellung der aus- und einfahrbaren Stützen, die zur Abstützung des Mobilkrans dienen, überwacht werden können. Erfindungsgemäß sind Mittel vorgesehen, die abhängig von der erreichten Istposition der Stützen die Kippkante des Mobilkranes als Grenzwert ermitteln und dass weiterhin Mittel vorgesehen sind, die abhängig von den einzelnen Parametern des Mobilkrans und der aufgenommenen Last ermitteln, ob der Betriebszustand des Mobilkranes innerhalb der Grenzwerte liegt.

Bevorzugte Ausgestaltungen der Erfindung ergeben sich aus den sich an den Hauptanspruch anschließenden Unteransprüchen.

Demnach können die Mittel zur Ermittlung des Betriebszustandes die im Speicher abgelegten Kranparameter berücksichtigen.

Vorzugsweise sind Mittel vorgesehen, die die Lastgrenze der ausgefahrenen Stützen überwachen.

Schließlich sind zusätzlich Mittel vorhanden, die die Lastgrenze der Stützen in Abhängigkeit von ihrem Ausfahrzustand und zumindest einem Teil der übrigen Parameter des Mobilkranes berechnen.

Gemäß einer weiteren vorteilhaften Ausgestaltung der Erfindung ist ein Berechnungsmodul vorgesehen, über das der Istwert der Standsicherheit des Mobilkranes berechenbar ist, und ein Vergleichsmodul, mit dem der aktuell berechnete Standsicherheitswert mit den abgespeicherten Grenzwerten vergleichbar ist. Ergibt sich nun bei dem Vergleich des Istwerts der Standsicherheit mit den abgespeicherten Grenzwerten, dass sich der Istwert an den Grenzwert annähert, kann in den Betrieb des Mobilkranes eingegriffen werden.

Von besonderem Vorteil ist es, wenn hinsichtlich aller Freiheitsgrade des Mobilkranes ein Sicherheitsabstand zu den Grenzwerten eingehalten wird. Die Freiheitsgrade betreffen vorteilhaft das Teleskopieren des Auslegers, das Ausfahren von Ballast und alle betriebsmäßigen Bewegungen, wie das Drehen des Oberwagens, Wippen des Auslegers und des Derrickauslegers, das Bewegen der Hilfsspitze oder die Änderung des Spreizwinkels der Y-Abspannung.

Das Verfahren kann vollautomatisch ablaufen, wobei zwei unabhängige Regelungskreise vorgesehen sind, um einerseits die Redundanz der Regelung zu gewährleisten und zum anderen jeweils die Funktionsfähigkeit des Gesamtsystems zu überprüfen, indem die beiden unabhängig voneinander vorgesehenen Regelungskreise die Funktionsfähigkeit des anderen Regelungskreises überprüfen.

Vorteilhaft kann auch die vorbeschriebene Überlastsicherung im Rahmen der Einsatzplanung des Mobilkranes mittels einer Simulationsrechnung im Kraneinsatzplaner vorausrechenbar sein.

Schließlich können die in Form von Traglasttabellen im Speicher abgelegten Werte in Einzelkriterien zerlegt werden, so dass sie bei der Berechnung beliebig überlagert werden können. Hierdurch läßt sich Speicherplatz sparen, da nach dem vorbekannten Verfahren in der Regel Traglasttabellen unter Berücksichtigung der verschiedenen Kranparameter für unterschiedliche Ausfahrlängen der Schiebeholme der Stützen separat abgelegt werden mußten.

Bei der Ablage der Traglasttabellen im Speicher können die zugehörigen Festigkeitswerte der Mobilkranteile ab dem Drehkranz aufwärts, das heißt für den Oberwagen des Mobilkrans, unabhängig von dem jeweiligen Abstützzustand einzeln abgelegt werden. Lediglich die Lastgrenzen der Stützen müssen überwacht und gegebenenfalls gerechnet und gegengemessen werden.

Weitere Merkmale, Einzelheiten und Vorteile der Erfindung ergeben sich aus dem in der Zeichnung dargestellten Ausführungsbeispiel. Die einzige Figur zeigt schematisch eine Abstützsituation eines hier nur sehr schematisch dargestellten Mobilkranes.

Die Figur zeigt einen Mobilkran 10 mit vier Stützen 20, die in ihren Endbereichen vertikal ein- und ausfahrbare Abstützzylinder 30 aufweisen, mit deren Hilfe der Mobilkran 10 abgestützt werden kann. Mit dem Bezugszeichen 40 ist der Drehkranz des Mobilkrans bezeichnet.

Die Stützen 20 wie auch die Abstützzylinder 30 an den Stützen 20 sind jeweils hydraulisch ein- und ausfahrbar.

Nach dem Stand der Technik war es bekannt, dass Überlastsicherungssysteme nur symmetrische Abstützgeometrien berücksichtigten. Dies ist dadurch bedingt, dass die im jeweiligen Speicher der Steuerung des Mobilkrans 10 abgelegten Traglasttabellen für diskrete symmetrische Abstützzustände eingespeichert waren beispielsweise für den halben Auszug der Stützen 20 bzw. für den vollen Auszug der Stützen 20.

Im realen Betrieb ist es für den Kranfahrer aber häufig nicht möglich, den Mobilkran symmetrisch abzustützen, das heißt die Stützen 20 auf vorgegebene symmetrische Sollpositionen zu verfahren. Sehr häufig führen die beschränkten Platzverhältnisse dazu, dass der Mobilkran mit einer asymmetrischen Abstützung betrieben werden muß. Dabei ergibt sich beispielsweise eine Abstützung, wie sie in der Figur schematisch dargestellt wurde.

Aus der Figur ergeben sich sogenannte Kippkanten 50 des Mobilkrans 10 durch Verbindung der Abstützpunkte, die durch die Abstützzylinder 30 am Ende der Stützen 20 definiert sind. Gemäß der vorliegenden Erfindung werden die Kippkanten 50 als Grenzwert ermittelt. In Abhängigkeit von den einzelnen Parametern des Mobilkrans und der aufgenommenen Last wird nun überprüft, ob ein aktueller Schwerpunkt S des Gesamtsystems in die Nähe des entsprechenden Grenzwertes, das heißt der Kippkante 50 kommt.

In nicht mehr dargestellter Art und Weise kann eine schematische Darstellung der sich jeweils real ergebenden Kippkanten 50 auf dem Fahrerdisplay im Führerhaus angezeigt werden, so dass dem Kranfahrer selbst anhand einer zweidimensionalen bzw. dreidimensionalen Abbildung, der sich jeweils ergebende Schwerpunkt angezeigt wird. Dabei wird der Schwerpunkt kontinuierlich entsprechend der tatsächlichen Verhältnisse nachgeführt, so dass der Kranfahrer in einfacher Art und Weise abschätzen kann, ob er dem durch die Kippkante 50 vorgegebenen Grenzwert nahekommt. Soweit der sich aus dem aktuellen Betriebszustand ergebende Schwerpunkt der Kippkante zu nahe kommt, muß in das System eingegriffen werden. Dieses Eingreifen kann beispielsweise darin bestehen, dass die Bewegung gegen die Grenzwerte hin abgebremst wird, wobei hier ein Sicherheitsabstand in allen Freiheitsgraden, beispielsweise beim Austeleskopieren des Auslegers beim Ausfahren des Ballastes oder der betriebsmäßigen Bewegungen, wie Drehen des Auslegers, Wippen des Auslegers oder des Hilfsauslegers, Anheben des Hubwerks, der Drehbewegung etc. eingehalten wird.

Dabei können entsprechende Grenzbereiche zur Einhaltung des Sicherheitsabstandes für den Kranfahrer visualisiert werden, so dass er die Kranparameter entsprechend selbst einstellt.

Statt der Einstellung durch den Kranfahrer kann aber auch eine vollautomatische Einstellung erfolgen, wobei hier eine redundante Regelung vorgenommen werden muß. Hier sind zwei nicht näher dargestellte unabhängige Regelungskreise vorzusehen.

Bei der Berechnung des jeweiligen Betriebszustandes des Mobilkranes werden abgespeicherte Traglasttabellen berücksichtigt, die im Rahmen dieser Erfindung gegenüber den vorbekannten Traglasttabellen im wesentlichen dadurch reduziert werden, dass sie in Einzelkriterien zerlegt werden, die dann je nach dem Betriebspunkt beliebig überlagerbar sind.

## Patentansprüche

1. Mobilkran mit mindestens einer Speichereinheit, in der für verschiedene Kranparameter Grenzkurven oder Grenzwerte gespeichert sind, die zur Gewährleistung der Sicherheit des Kranbetriebs nicht oder nur unter Angabe eines Alarmsignals überschritten werden dürfen, sowie mit Mitteln zur Gewährleistung der Kransicherheit, die derart ausgeführt sind, dass sie die einzelnen Grenzwerte der verschiedenen Parameter auf Überschreitung überwachen, und mit Mitteln zur Überprüfung der aktuellen Stellung der aus- und einfahrbaren Stützen, die zur Abstützung des Mobilkrans dienen,
**dadurch gekennzeichnet,**
**dass** Mittel vorgesehen sind, die abhängig von der erreichten Istposition der Stützen die Kippkante des Mobilkranes als Grenzwert ermitteln, und dass weiterhin Mittel vorgesehen sind, die abhängig von den einzelnen Parametern des Mobilkranes und der aufgenommenen Last ermitteln, ob der Betriebszustand des Mobilkranes innerhalb der Grenzwerte liegt.

2. Mobilkran nach Anspruch 1, **dadurch gekennzeichnet, dass** die Mittel zur Ermittlung des Betriebszustandes die im Speicher abgelegten Kranparameter berücksichtigen.

3. Mobilkran nach Anspruch 1 oder 2, **dadurch gekennzeichnet, dass** Mittel vorgesehen sind, die die Lastgrenze der ausgefahrenen Stützen überwachen.

4. Mobilkran nach Anspruch 3, **dadurch gekennzeichnet, dass** zusätzlich Mittel vorhanden sind, die die Lastgrenze der Stützen in Abhängigkeit von ihrem Ausfahrzustand und zumindest einem Teil der übrigen Parameter des Mobilkranes berechnen.

5. Mobilkran nach einem der vorangehenden Ansprüche, **gekennzeichnet durch** ein Berechnungsmodul, über das der Istwert der Standsicherheit des Mobilkranes berechenbar ist, und ein Vergleichsmodul, mit dem der aktuell berechnete Standsicherheitswert mit den abgespeicherten Grenzwerten vergleichbar ist.

6. Verfahren zum Betreiben eines Mobilkrans nach Anspruch 5, **dadurch gekennzeichnet, dass** der Istwert der Standsicherheit mit den abgespeicherten Grenzwerten verglichen wird und dass bei Annäherung an den Grenzwert in den Betrieb des Mobilkrans eingegriffen wird.

7. Verfahren nach Anspruch 6, **dadurch gekennzeichnet, dass** in allen Freiheitsgraden des Mobilkranes ein Sicherheitsabstand zu den Grenzwerten eingehalten wird.

8. Verfahren nach Anspruch 7, **dadurch gekennzeichnet, dass** die Freiheitsgrade das Teleskopieren des Auslegers, das Ausfahren von Ballast und alle betriebsmäßige Bewegungen wie Drehen des Oberwagens, Wippen des Auslegers und des Derrickauslegers, Bewegen der Hilfsspitze oder die Änderung des Spreizwinkels der Y-Abspannung umfassen.

9. Verfahren nach einem der vorhergehenden Ansprüche, **dadurch gekennzeichnet, dass** das Verfahren vollautomatisch abläuft, wobei zwei unabhängige Regelungskreise vorgesehen sind, um einerseits die Redundanz zu gewährleisten und zum anderen die Funktionsfähigkeit des Systems zu überprüfen.

10. Verfahren nach einem der vorangehenden Ansprüche, **dadurch gekennzeichnet, dass** der Einsatz des Mobilkanes mittels einer Simmulationsrechnung im Kraneinsatzplaner vorausberechnet wird.

11. Verfahren nach einem der Ansprüche 1 bis 11, **dadurch gekennzeichnet, dass** die in Form von Traglasttabellen im Speicher abgelegten Werte in Einzelkriterien zerlegt werden, so dass sie bei der Berechnung beliebig überlagert werden können.
